# FASCICULE DE BREVET EUROPEEN

(11) **EP 0 712 457 B1**
(45) Date de publication et mention de la délivrance du brevet: **01.08.2001**
(21) Numéro de dépôt: 95919480.4
(22) Date de dépôt: 05.05.1995
(51) Int. Cl.: E02B 15/04

(54) **DISPOSITIF DE RECUPERATION DE PRODUITS POLLUANTS REPANDUS SUR L'EAU OU SUR LE SOL**
Vorrichtung zur Rückgewinnung von Verunvereinigungen auf Wasserflächen und auf dem Boden
DEVICE FOR RECOVERING POLLUTANTS SPILLED ON WATER OR ON THE GROUND

(30) Priorité: 06.05.1994 FR 9405590
(43) Date de publication de la demande: 22.05.1996
(73) Titulaire: Bronnec, Jean Armand Louis, 29200 Brest (FR)
(72) Inventeur: Bronnec, Jean Armand Louis, 29200 Brest (FR)
(74) Mandataire: Chambon, Gérard
(86) Numéro de dépôt international: FR9500585
(87) Numéro de publication internationale: WO9530798

(56) Documents cités:
- EP-A- 0 005 411
- EP-A- 0 006 823
- WO-A-85/05644
- FR-A- 2 200 859
- FR-A- 2 428 709
- US-A- 4 842 735

## Description

L'invention concerne un dispositif de récupération de produits polluants répandus sur l'eau ou sur le sol, comme par exemple des hydrocarbures en mer ou sur les plages.

Pour traiter les polluants sur l'eau uniquement, le document EP-A-0 005 411 décrit un dispositif dont la caractéristique est de séparer des cuves de décantation portées par un bateau, d'un appareil dit "d'écrémage".

Un tel appareil d'écrémage comporte un compartiment à seuil déversoir destiné à recevoir la matière à récupérer et un système de vidage dudit compartiment, tandis que le seuil déversoir forme ou comporte au moins un flotteur propre immergé au moins en partie dans le compartiment de récupération, ledit seuil étant déjà connu et dénommé "seuil-flottant".

Lorsque l'appareil d'écrémage présente des dimensions importantes, ou si celui-ci fait corps avec un support du réservoir de stockage, du type par exemple bateau ou barge, ce qui est notamment obligatoire si le dispositif de vidage est du type noria, un tel appareil est très peu sensible aux agitations ou ondulations (telles que houle ou clapot) du plan d'eau; ce qui est un inconvénient majeur puisqu'il n'y a pas alors adaptation en conséquence du seuil-flottant.

Le document FR-A-2 200 859 décrit par ailleurs un dispositif destiné quant à lui à amortir le mouvement des vagues.

L'inventeur a conçu un appareil dont l'un des buts est de maintenir le seuil déversoir du compartiment de récupération à un niveau d'immersion sensiblement constant, quels que soient les mouvements du plan d'eau.

Pour y parvenir, l'appareil selon l'invention, du type précité à seuil-flottant, est remarquable en ce que ledit seuil est relié à au moins un flotteur porté par le plan d'eau extérieur audit compartiment, de manière à être sensible à la fois aux variations de niveaux dans le compartiment et aux mouvements relatifs du plan d'eau extérieur.

Avantageusement, la liaison entre le seuil et le flotteur extérieur, est assurée par des moyens qui permettent un mouvement relatif entre ledit seuil et ledit flotteur extérieur.

De préférence, le compartiment de récupération est délimité par le seuil qui se présente sous la forme d'un flotteur transversal, un fond et des joues latérales, ledit fond et le seuil étant reliés entre eux par une cloison déformable.

On connaît en outre un système de vidage qui comporte un tapis continu souple incliné, monté sans fin entre au moins deux tambours, dont au moins l'un est moteur, et portant une pluralité de lamelles flexibles transversales qui se déplacent de façon ajustée dans un tunnel formé de deux joues planes verticales et d'un fond incliné, lequel est prolongé à sa partie basse par des joues et un fond délimitant avec le seuil le compartiment de récupération. Les systèmes connus de ce type, du fait que les lamelles doivent entrer dans l'eau perpendiculairement à la surface et qu'ils comportent généralement à cet endroit un bossage "en dos d'âne", nécessitent que lesdites lamelles soient montées tangentiellement au tapis, ce qui se traduit par un travail et des courbures répétées des lamelles qui s'usent rapidement.

Or, l'invention permet de concevoir un appareil muni d'un tel système de vidage mais qui est remarquable en ce que le compartiment de récupération réserve entre le seuil et les lamelles un espace tel que les arêtes extérieures desdites lamelles ne puissent toucher ledit seuil, les lamelles faisant, au repos, avec le plan du tapis, un angle voisin de 90 degrés.

En outre, les pollutions flottantes, en particulier pétrolières, se concentrent la plupart du temps sur les plages où elles s'échouent en quantités importantes et les appareils existants ne peuvent pas fonctionner lorsque la profondeur est inférieure à leur tirant d'eau, et a fortiori lorsque les polluants ont échoués à terre, ce qui contraint alors à utiliser des équipements terrestres spéciaux et souvent onéreux.

Au contraire, un dispositif selon l'invention, équipé d'un système de vidage du type précité, peut permettre cette double fonction et à cet effet, un mode de réalisation est remarquable en ce que sa partie inférieure est démontable le long d'une ligne de séparation et remplaçable par un ensemble interchangeable qui est ouvert à sa partie inférieure pour laisser dépasser légèrement les lamelles flexibles, et qui est muni de roues lui permettant de se déplacer sur le sol, tandis que des lamelles ou lames souples de raclage sont prévues de manière à utiliser l'appareil pour la récupération de matières répandues ou échouées sur le sol.

Pour un appareil porté par un support flottant comportant un réservoir de stockage, il y a lieu en outre de maintenir aussi constante que possible, l'immersion moyenne du seuil d'entrée et donc le tirant d'eau du support.

Il a déjà été imaginé des moyens d'évacuation en continu du réservoir de stockage, basés par exemple sur le principe des vases communicants, mais il est clair que d'autres facteurs interviennent sur le tirant d'eau, comme par exemple les embarquements, débarquements, déplacements de personnel et/ou de matériel, etc.

Un mode original selon l'invention est remarquable en ce que le support flottant est muni d'un dispositif de maintien automatique d'un tirant d'eau sensiblement constant, comportant un moyen sensible au niveau d'eau extérieur, monté de manière à agir sur un dispositif de commande d'une pompe aménagée pour évacuer vers l'extérieur le contenu dudit réservoir de stockage en quantité nécessaire au maintien d'une position relative constante du niveau d'eau extérieur par rapport au support flottant.

Selon un mode de réalisation non obligatoire, le moyen sensible au niveau d'eau extérieur comporte au moins un flotteur qui flotte sur ce plan d'eau extérieur.

D'une manière générale, pour un appareil complet, celui-ci peut être monté sur un support à la fois flottant et roulant du type amphibie.

L'invention sera bien comprise à la lecture de la description qui va suivre de modes de réalisation donnés à titre d'exemple non limitatifs, et qui se réfère aux dessins annexés, dans lesquels:
- la figure 1a est une coupe verticale et la figure 1b une vue en plan, de l'ensemble d'un équipement de récupération selon l'invention dans sa configuration "flottante",
- La figure 2a représente en coupe verticale et la figure 2b en perspective, le détail de la partie basse du sytème élévateur du type noria autour de son embouchure, avec son seuil d'entrée à double flottabilité, en configuration "flottante,
- les figures 3a, 3b, 3c, 3d représentent de façon schématique, cette même partie basse dans plusieurs cas de position du seuil flottant,
- la figure 4 représente un autre mode de réalisation du seuil-flottant à double flottabilité,
- la figure 5 est une coupe de la coque du support flottant dans la zone du dispositif d'asservissement au tirant d'eau,
- la figure 6a représente en coupe verticale et la figure 6b en perspective, l'embouchure dans sa configuration "terrestre",
- la figure 7a est une coupe verticale et la figure 7b une vue en plan, de l'ensemble de l'équipement dans sa configuration "amphibie".

L'ensemble de l'équipement de récupération de pollutions représenté sur les figures 1a et 1b comporte un support flottant 1 du type bateau portant un groupe de puissance 2, composé par exemple d'un moteur thermique qui entraîne une centrale hydraulique. Il porte aussi un réservoir 3 étanche sur ses parois verticales et sur le fond mais ouvert sur le dessus, qui contient le polluant récupéré 9, flottant sur de l'eau. Enfin, ce support flottant porte également un appareil élévateur 4 de fluides, du type noria, à lamelles flexibles, destiné à servir de système de vidage, et qui possède à la partie basse une embouchure 5, située au voisinage de la surface de flottaison 6, et à la partie haute un bec verseur 7 qui débouche sur le dessus du réservoir 3. Un puits étanche 8 traverse la coque au voisinage de l'élévateur, et contient un flotteur 10 agissant sur un dispositif 11, du type distributeur hydraulique par exemple, qui commande le mouvement du moteur hydraulique d'une pompe 12, placée dans le fond du réservoir 3. Cette pompe est munie d'une tuyauterie de refoulement souple 13 dont l'extrémité d'évacuation peut être dirigée vers un point quelconque à l'extérieur de la coque et en particulier sur la zone du plan d'eau située immédiatement en amont de l'embouchure 5. L'élévateur à lamelles flexibles est équipé en avant de l'embouchure 5 d'un ensemble de deux bras articulés 14, de préférence flottants, disposés au ras du plan d'eau en forme de "V". Cet élévateur est de plus articulé par rapport au support flottant grâce à un axe 15 autour duquel un vérin hydraulique 16 lui permet de se mouvoir en rotation et de prendre diverses positions. Ce vérin hydraulique est muni d'un dispositif permettant, une fois qu'il a été amené à une position donnée, de lui donner si besoin un degré de liberté permettant à son extrémité haute, donc à l'élévateur tout entier, d'osciller librement autour de cette position. Ceci peut être obtenu de façon connue en libérant un des axes d'extrémité du vérin qui peut alors coulisser dans un espace ovalisé, ou encore en utilisant un distributeur hydraulique capable de mettre en libre communication les deux compartiments du vérin situés de chaque côté de son piston.

L'élévateur 4 du type noria à lamelles flexibles est représenté sur les figures 2a et 2b. Sa partie haute de type connu, avec son bec verseur 7 et son moteur d'entraînement 32, est mentionnée ici pour mémoire.

Sa partie basse ou embouchure comporte un ensemble constitué de deux joues verticales 17 et d'un fond horizontal 18, qui porte du côté amont, c'est-à-dire à gauche sur le dessin, une cloison mobile et déformable 19 réalisée ici sous forme d'un soufflet articulé, à charnières étanches, par exemple en matière plastique souple. Cette cloison est liée à un corps flottant, ou flotteur 20, de forme sensiblement cylindrique ou parallélépipédique à génératrices horizontales, qui peut se déplacer verticalement entre les deux joues 17, conjointement avec la déformation du soufflet 19.

La partie supérieure du flotteur est maintenue au voisinage du plan d'eau, comme il est exposé plus loin, et joue de ce fait le rôle de seuil déversoir. Ce seuil déversoir selon l'invention peut être un organe différent du flotteur lui-même à la condition de lui être lié rigidement dans tous ses déplacements verticaux. La combinaison de ces deux organes en un seul représentée ici, est seulement une simplification de réalisation et l'on peut parler dans ce cas de "seuil-flotteur".

A leurs extrémités, le seuil-flotteur 20 et la cloison 19 sont ajustés à frottement doux à l'intérieur des joues 17 qui sont de forme plane, de façon à réaliser une quasi-étanchéité et à tout le moins une possibilité de fuites de fluide extrêmement faible entre l'ensemble cloison-flotteur et les joues. Ces joues 17, le fond 18 et la cloison à soufflet 19 délimitent un compartiment 22. A l'extérieur des joues 17 et disposés de façon sensiblement symétrique par rapport au plan médian longitudinal de l'élévateur, sont disposés deux flotteurs 23 reposant sur le plan d'eau, à l'extérieur de l'appareil, et libres de se déplacer verticalement tout en étant guidés entre deux glissières 24. Ces flotteurs 23, dont le volume total est nettement supérieur à celui du flotteur 20, sont reliés à celui-ci par deux barrettes 25 munies chacune d'un axe transversal qui enjambe par le haut les joues 17, et sont guidés par les glissières 24. La liaison par les barrettes 25 entre le flotteur 20 et les flotteurs 23 est réalisée de telle façon et avec un jeu tel que le flotteur 20 a la possibilité d'osciller verticalement sur une faible amplitude, indépendamment des mouvements des flotteurs 23, tout en étant asservi aux mouvements de ces flotteurs au-delà de cette faible amplitude, comme il sera expliqué plus loin.

De façon connue, l'élévateur 4, du type noria, utilise un tapis souple 26 tournant qui se déplace dans le sens de la flèche 27. Dans sa partie montante, donc inférieure, ce tapis 26 est ajusté sur ses flancs latéraux à frottement doux entre deux joues 29 qui prolongent les joues 17 sur toute la longueur de l'élévateur jusqu'au bec verseur 7. L'ensemble formé par le fond 21 et les joues 29 liés de façon étanche constitue un tunnel ou goulotte qui présente à l'intérieur une section en forme de "U" à angles vifs, constante sur la longueur de l'élévateur. La partie basse de cette goulotte est incurvée jusqu'à son raccordement étanche avec le fond 18. L'espace entre les joues 29 peut être différent de celui qui existe entre les joues 17.

L'ensemble de l'embouchure comprenant le compartiment 22 avec ses différents organes ainsi que la partie basse de la goulotte 21, 29 est de préférence réalisé de façon à être démontable d'un seul tenant, avec, par exemple, une ligne de séparation ou coupure 50 à bords ajustés de façon étanche, la fixation de cette embouchure étant réalisée au niveau de cette coupure, par exemple par des attaches rapides du type "grenouillères" 51.

Le tapis 26 est tendu entre deux tambours cylindriques tournants, un tambour inférieur 30 et un tambour supérieur 31 dont l'un deux, par exemple le supérieur, porte un moteur d'entraînement 32, par exemple hydraulique. Ce tapis 26, dans sa partie montante, c'est-à-dire son brin inférieur, est guidé sur la face intérieure par appui sur une glissière 35. Il porte de plus une série de palettes ou lamelles rectangulaires 33 en matériau flexible, fixées sur la face externe du tapis 26, de façon étanche, par exemple par l'intermédiaire de cornières rigides 34 tenues par des vis, et ajustées sur leurs arêtes extrêmes à frottement doux par rapport aux joues 17 et 29 qui sont dans un même plan.

Ces lamelles 33 sont remarquables en ce qu'elles font, avec le plan du tapis, un angle de l'ordre de 90°, et qu'elles sont de longueur légèrement supérieure à la hauteur réservée entre la glissière 35 et le fond de la goulotte 21, 29, ce qui fait qu'elles se courbent légèrement en entrant dans cette goulotte et reprennent leur forme plane au passage du bec verseur 7.

De plus, les dimensions du compartiment 22 sont telles qu'entre le flotteur 20 et le passage des arêtes extérieures des lamelles 33, il est réservé un espace tel que les lamelles ne puissent toucher ni même effleurer le seuil-flotteur 20.

Le fonctionnement est le suivant: les fluides présents dans le compartiment 22 sont emprisonnés entre chacune des lamelles qui y passent et les parois 17 et 18 du compartiment 22 d'abord, puis les parois de la goulotte 21, 29, et transportés vers le bec verseur 7 d'où ils tombent dans le réservoir 3. Remarquons que les contre-courants pouvant exister sous les lamelles avant que leur arête ne touche le fond 18 n'ont ici aucun effet de reflux sur les produits récupérés puisqu'ils n'influent que sur l'intérieur du compartiment 22. Le frottement doux réalisé entre trois des faces de chacune des lamelles et les parois rigides qui les guident, maintient une étanchéité dans chacun des intervalles entre lamelles, telle que ces intervalles se comportent comme autant de godets élévateurs rapprochés, constituant une noria, et créant un prélèvement continu de fluide dans le compartiment 22.

On voit que le passage des lamelles dans le compartiment 22, sans toucher ni même effleurer le seuil-flotteur 20, ne peut produire aucune rupture du film de polluant qui passe au-dessus de ce seuil.

Enfin, les lamelles flexibles étant à leur base sensiblement perpendiculaires au tapis support 26, elles ne sont amenées à se courber que faiblement dans la goulotte 21, 29, d'un angle de l'ordre de 45°, n'entraînant qu'une déformation et donc une fatigue très limitée du matériau qui les constitue.

Les schémas des figures 3a à 3d permettent de comprendre le fonctionnement du récupérateur selon l'invention pour sa partie située au voisinage de l'embouchure.

Afin de rendre plus claire les explications ci-après, ces représentations schématiques 3a à 3d adoptent les simplifications suivantes:
- la partie basse de la noria, avec son tambour et ses lamelles flexibles, n'est pas représentée et l'on peut remarquer à ce propos que dans ce qui suit, qui est relatif au fonctionnement de la partie représentée sur les figures 3, le système de vidage n'intervient que par son débit et peut donc être d'un type quelconque, autre que la noria à lamelles flexibles;
- pour une compréhension plus aisée, les deux flotteurs extérieurs 23 sont représentés sur lesdits schémas 3a à 3d, par un seul flotteur disposé en face du flottteur 20, donc à sa droite sur les schémas, alors que les flotteurs 23 sont en réalité sur les côtés;
- de plus, le compartiment 22 n'est représenté que partiellement et coupé par une ligne de tirets verticaux. Enfin, la barrette 25 est représentée dans un plan perpendiculaire à celui qu'il occupe en pratique.

Sur les schémas 3a à 3d, on retrouve les éléments suivants décrits sur les figures 1a, 1b et 2a, 2b: la surface de flottaison extérieure 6, le compartiment 22, le seuil-flotteur 20, la cloison à soufflet 19, la joue 17, la barrette 25, le flotteur 23, les glissières de guidage vertical 24. De plus, la liaison entre le flotteur 20 et le flotteur 23 y est montrée plus en détail bien que de façon schématique. Cette liaison comporte un axe 36 fixé en bout de la barrette 25 et libre de se déplacer verticalement dans une lumière ouverte dans un prolongement vertical 37 du flotteur 23, entre les limites d'une butée haute 38 et d'une butée basse 39. Ce déplacement vertical maximum est caractérisé par une course 40. Enfin, sur ces schémas, on a représenté la couche de polluant flottant 41.

La figure 3a représente l'embouchure dans sa position normale d'immersion sur un plan d'eau calme et avant mise en mouvement de la noria ou de tout autre système de pompage dans le compartiment 22. Ce compartiment 22 est donc normalement rempli au maximum, c'est-à-dire au niveau du plan d'eau extérieur, par le jeu des légères fuites inévitables aux extrémités du flotteur 20 et du soufflet 19.

Dans ces conditions, le niveau supérieur du seuil-flotteur 20 est tel que le polluant flottant ne peut passer par-dessus. Le réglage par construction de la position relative des flotteurs 20 et 23 est réalisé de telle façon que dans ces conditions l'axe 36 effleure la butée basse 39.

A partir de cette position, le fonctionnement est le suivant. Dès que l'on pompe dans le compartiment 22, le niveau du liquide qu'il contient baisse, entraînant dans sa descente le flotteur 20 qui déforme légèrement le soufflet 19 et dégage à sa partie supérieure un espace par lequel la couche de polluant flottant 41 s'écoule vers le compartiment 22 ainsi qu'il apparaît sur la figure 3b représentative de ce qui se passe au début de cette phase, c'est-à-dire qu'il reste encore un peu d'eau dans le bas du compartiment 22. La baisse de niveau dans le compartiment 22, et donc l'épaisseur de couche 41 pouvant passer par-dessus le seuil 20, sont d'autant plus importantes que le régime de pompage est lui-même important. On peut donc, par simple action sur ce régime de pompage, adapter le niveau du seuil à l'épaisseur de la couche de polluant rencontrée, pour en récupérer le maximum sans pour autant laisser entrer des quantités d'eau excessives. Ceci est le fonctionnement connu de tous les récupérateurs du type à seuil déversoir à flottaison aval. La course maximum 40 est relativement faible, de l'ordre de 2 à 4 centimètres par exemple, ce qui correspond à des épaisseurs maximales de couches habituelles de polluants flottants tels que les hydrocarbures.

L'invention est remarquable sur ce point en ce que ce déplacement vertical du seuil-flotteur 20 est libre dans les limites de ce jeu 40 entre les butées 38 et 39 mais se trouve par ailleurs lié aux mouvements des flotteurs 23, en étant donc soumis à un double asservissement.

Si le flotteur 20 est sollicité à descendre au-delà de la position de la figure 3b qui correspond au contact de l'axe 36 avec la butée haute 39, par suite d'une baisse supplémentaire éventuelle de niveau dans le compartiment 22, il ne peut le faire car il est retenu par la flottabilité du flotteur 23 sur le plan d'eau extérieur. Cette flottabilité, compte tenu des dimensions nettement plus importantes du flotteur 23, est telle que la perte de flottabilité du flotteur 20 ne se traduit pour le flotteur 23, que par un enfoncement supplémentaire négligeable.

Si, à partir de la configuration de la figure 3b, le niveau 6 se trouve relevé, par exemple par le passage d'une ondulation vers le haut du plan d'eau, telle que houle, clapot ou oscillation relative du support flottant, le flotteur 23 va suivre ce niveau et soulever, par appui vers le haut de l'axe 36 sur la butée haute 38, le prolongement 37 et donc le seuil-flotteur 20, qui prend instantanément la position représentée sur la figure 3c. Dans ces conditions, le passage de l'ondulation ne provoque aucune augmentation de la hauteur de passage possible au-dessus du seuil 20. Il n'y a donc aucun débordement de l'extérieur vers le compartiment 22, ce qui se serait produit s'il avait fallu attendre la montée du seuil-flotteur 20 sous l'effet du remplissage du compartiment 22, le temps nécessaire à ce remplissage permettant une importante entrée d'eau inutile. L'ensemble se trouve alors dans la configuration de la figure 3c. On peut se faire une idée du débordement évité si l'on sait que l'amplitude d'une telle ondulation, en valeur relative, donc par rapport au support flottant, est couramment de l'ordre d'une dizaine de centimètres, voire davantage, donc sans commune mesure avec la hauteur normale de passage au-dessus du seuil, qui va de quelques millimètres à un maximum de 3 à 4 centimètres. Le soufflet 19 est par construction capable d'une déformation compatible avec l'amplitude de ces ondulations.

Si au lieu de partir, comme on l'a fait, de la configuration 3b, on était parti d'une position intermédiaire, entre celle de la figure 3b et celle de la figure 3a, le fonctionnement aurait été identique après rattrapage du jeu existant entre l'axe 36 et la butée haute 38. Ce rattrapage correspond à une légère augmentation de la hauteur de passage qui est de toute façon sans commune mesure avec le débordement évité.

Dans le cas inverse où, à partir de la configuration 3b par exemple, le niveau 6 se trouve abaissé par le passage d'une ondulation en creux du plan d'eau, comme sur la figure 3d, le flotteur 23 descend, d'abord librement jusqu'à rattrapage d'un jeu égal à la course 40, puis entraîne dans sa descente le seuil-flotteur 20 qui s'enfonce davantage dans le compartiment 22, sa faible flottabilité n'étant pas en mesure de s'opposer à la force de descente du flotteur 23, transmise par appui de l'axe 36 sur la butée basse 39. Le niveau supérieur du seuil-flotteur 20 est donc contraint de suivre vers le bas le mouvement du flotteur 23, c'est-à-dire celui du plan d'eau 6. On évite ainsi la rupture de passage au-dessus du seuil qui serait intervenue si le seuil-flotteur n'avait été lié qu'au niveau de fluide dans le compartiment 22. En effet, dans ce cas, il aurait fallu attendre que ce niveau baisse par suite du débit de pompage d'une part, et de l'absence d'arrivée de fluide au-dessus de seuil d'autre part, pour que le seuil-flotteur s'abaisse. Cet abaissement se serait donc fait à contre-temps par rapport au passage de l'ondulation en creux.

Comme une telle ondulation est généralement suivie d'une ondulation vers le haut, on aurait accentué encore le débordement signalé ci-avant.

En partant d'une configuration intermédiaire entre celle de la figure 3b et celle de la figure 3a, le fonctionnement serait identique après rattrapage du jeu existant au départ entre l'axe 36 et la butée basse 39, jeu alors inférieur à la course 40.

L'invention a donc notamment pour effet de maintenir sensiblement constante la hauteur de passage du fluide au-dessus du seuil et de faire qu'elle s'adapte automatiquement aux variations de débit de pompage, par variation de vitesse de la noria par exemple, cette constance et cette adaptation n'étant pas affectées par les mouvements verticaux relatifs du plan d'eau par rapport à cette noria. Cette disposition s'applique de plus à tous systèmes de pompage autres qu'une noria et d'une manière générale, à tous systèmes de vidage.

La figure 4 est une coupe longitudinale de l'embouchure de la noria dans un mode de réalisation du seuil-flotteur à double asservissement, où les mouvements en translation verticale de ce seuil-flotteur 20, tels que représentés sur les figures 3, sont remplacés par des mouvements en rotation, également sensiblement verticaux.

Dans ce cas, le rôle de la paroi déformable du soufflet 19 est joué par un volet 64 ajusté à frottement doux à ses extrémités à l'intérieur des joues 17, lié au fond 18 par l'intermédiaire d'une lame souple étanche 65, et qui peut se déplacer par rotation autour de deux axes 66 auxquels il est lié par deux bras 67. Le volet 64 est fixé sur toute la longueur et de façon étanche au seuil-flotteur 20 dont les déplacements suivent donc la même rotation symbolisée par la flèche 68.

Remarquons que, l'axe de rotation 66 se trouvant au voisinage de l'horizontale du sommet du seuil-flotteur 20 en position moyenne, ce sommet se déplace sensiblement verticalement.

La liaison entre le seuil-flotteur 20 et les flotteurs 23 est ici assurée grâce à l'axe 66 qui traverse la joue 17 et sur lequel sont encastrés, d'une part, à l'intérieur, le bras 67, et d'autre part, à l'extérieur, un bras 69, de telle façon que la rotation de l'un de ces deux bras tende obligatoirement à entraîner la rotation de l'autre. Ce bras 69 comporte à son extrémité une lumière dans laquelle peut se déplacer un axe 36 solidaire du flotteur 23, entre deux butées, l'une haute 38, l'autre basse 39.

On comprend que le fonctionnement est identique à ce qui a été décrit précédemment, les mouvements verticaux des flotteurs 23 réagissant de la même façon sur le niveau du flotteur 20, et ce dernier ayant la même liberté d'oscillations verticales de faible amplitude.

La figure 5 est une coupe du support flottant 1 dans sa partie avant, agrandie par rapport à la représentation de la figure 1a, de façon à en faire apparaître les détails. On y retrouve l'élévateur 4, du type noria, représenté ici pour mémoire par une simple silhouette, avec son bec verseur 7, le réservoir de stockage des polluants 3, le puits étanche 8 en communication avec l'eau ambiante par son ouverture inférieure, le flotteur 10, le distributeur hydraulique 11, la pompe 12, la tuyauterie de refoulement flexible 13, les bras flottants articulés 14, l'axe de rotation 15 et le vérin hydraulique 16.

L'invention est remarquable sur ce point en ce que le distributeur hydraulique 11 est lié, par exemple, par une tige rigide 42 aux mouvements du flotteur 10, de telle façon que la montée de ce flotteur commande l'alimentation hydraulique du moteur 43 de la pompe 12 par la tuyauterie souple 44 et mette en marche cette pompe, et que réciproquement, la descente du flotteur 10 en commande l'arrêt.

Pour fonctionner, le réservoir 3 étant une capacité de décantation, il est nécessaire de le remplir d'eau dès le début d'une opération de récupération. Cette opération peut être aisément réalisée en utilisant la pompe 12 par exemple.

Remarquons qu'une telle pompe est un équipement complémentaire normal de l'équipement principal, comme moyen de vidage et de transfert du contenu du réservoir 3. Cette pompe comporte des tuyauteries flexibles et peut donc être déplacée. En particulier, il est aisé, à la main ou à l'aide d'un mât de charge, de la tremper dans l'eau environnant le support flottant tandis que l'extrémité libre de sa tuyauterie de refoulement flexible 13 est alors placée au-dessus du réservoir 3. On met en marche la pompe 12 en relevant manuellement le levier de commande 46 du distributeur hydraulique 11. On procède ainsi au remplissage en eau du réservoir 3 et on ne s'arrête qu'à un niveau supérieur à celui qui sera conservé pendant l'opération. Le remplissage provoque un enfoncement du support flottant, c'est-à-dire une augmentation de son tirant d'eau. On remet alors la pompe 12 sur le fond du réservoir et l'extrémité libre de sa tuyauterie flexible 13 vers l'extérieur, dans les positions représentées sur la figure 5, puis on cesse d'agir manuellement sur le levier 46 qui n'est plus lié qu'à la position du flotteur 10 par l'intermédiaire de la tige 42. Ce flotteur se trouve alors suffisamment immergé pour pousser vers le haut la tige 42 et donc le levier 46, ce qui maintient en marche la pompe 12 et ceci jusqu'à ce que le contenu du réservoir soit suffisamment allégé, et donc le tirant d'eau diminué, pour que le flotteur 10 ne reçoive plus de poussée vers le haut, et n'actionne donc plus le distributeur 11.

A ce moment, il suffit d'agir sur la commande du vérin hydraulique 16 pour faire tourner l'élévateur 4 autour de l'axe 15 suivant l'une des flèches 45 et amener le niveau de l'embouchure 5 dans une position choisie par rapport au niveau du plan d'eau extérieur, par exemple la position de la figure 3a. On met alors en marche la noria qui, grâce au fonctionnement du seuil décrit précédemment, envoie du polluant accompagné d'un peu d'eau dans le réservoir 3. Le polluant 9 reste à la partie haute et l'eau décante vers le bas mais l'augmentation de poids total du contenu du réservoir 3 provoque un léger enfoncement du support flottant, et en même temps du flotteur 10 qui agit immédiatement comme précédemment pour mettre en marche la pompe, laquelle évacue donc de l'eau jusqu'à retour au tirant d'eau précédent. Le même fonctionnement a lieu automatiquement chaque fois que la charge du réservoir, ou toute variation de charge de quelque nature que ce soit, tend à augmenter l'enfoncement du support flottant 1, et donc de l'embouchure 5. En particulier, pendant tout le chargement du réservoir résultant des opérations de récupération, cet enfoncement est maintenu automatiquement constant, et il en est donc de même de la position, par rapport au niveau moyen du plan d'eau, de l'embouchure 5. Lorsque le polluant 9 remplit le réservoir 3 jusqu'au fond, ce polluant peut passer dans la pompe. Il apparaît alors à l'extrémité de la tuyauterie 13, donnant par là le signal d'arrêt de l'opération de récupération. Par réglage relatif de la position de la tige 42 et de l'extrémité du levier 46, à l'aide par exemple d'un axe amovible 47 et d'une série de trous 48 à l'extrémité de la tige 42, on peut déterminer à volonté des tirants d'eau stabilisés choisis, qui correspondent à des choix différents de charge du réservoir. On adapte à chaque fois le niveau de l'embouchure 5 à l'aide du vérin 16.

Cette caractéristique de l'invention a donc bien pour effet de maintenir à une immersion moyenne choisie et constante le seuil d'entrée du récupérateur quelles que soient les variations de charge du support flottant, indépendamment de l'origine de ces variations de charge.

Ce qui précède fait intervenir des équipements et des commandes du type hydraulique, qui correspondent à l'exemple choisi sur la figure 1, un groupe de puissance 2 composé d'un moteur thermique et d'une centrale hydraulique, laquelle peut entraîner dans ce cas également le moteur de l'hélice de propulsion représentée en 49 sur la figure 1. Il est évident que sans sortir du cadre de l'invention le moyen de transmission de l'énergie, tant pour ces fonctions que pour celles citées plus loin, peut être différent, par exemple de l'air comprimé ou de l'électricité. Dans ce cas, les moteurs de l'élévateur, de la pompe et de l'hélice, sont de même nature, c'est-à-dire respectivement pneumatiques et électriques. Le distributeur hydraulique 11 devient alors suivant le cas, soit un distributeur pneumatique, soit un contacteur électrique. Dans ce dernier cas, le flotteur 10 peut n'être pas nécessaire et être remplacé par un contacteur à relais de type connu fonctionnant au contact de l'eau par passage du courant dans cette eau et interruption dès que le niveau relatif baisse. De même, l'extrémité libre de la tuyauterie flexible 13 est disposée sur la figure 1 et sur la figure 5 en amont de l'embouchure 5. Cette position n'est pas obligatoire et correspond simplement à la possibilité de se prémunir contre un déversement par inadvertance de polluant (en fin de remplissage du réservoir 3 lorsque le polluant atteint le fond) vers une zone du plan d'eau où sa présence n'est pas souhaitable.

Les figures 6 représentent en coupe longitudinale (figure 6a) et en vue perspective (figure 6b), l'embouchure de la noria adaptée à la récupération de pollutions échouées, ou en train de s'échouer, sur des plages, ou même tout simplement de pollutions liquides ou semi-liquides répandues au sol, sur des routes par exemple. Cette figure montre une réalisation différente de la partie basse de la noria, qui est pour le reste identique à la précédente. On peut réaliser un équipement complet spécial mais il peut être préférable que cette partie basse soit un accessoire interchangeable se montant sur un même équipement de base. On peut donc démonter, comme décrit précédemment, l'ensemble ou embouchure comprenant le compartiment 22 avec ses différents organes et la partie basse de la goulotte 21, 29, et le remplacer par l'embouchure interchangeable de la figure 6. Cette embouchure, ajustée également de façon étanche à la goulotte 21, 29 au niveau de la coupure 50 et fixée à cette goulotte par des attaches rapides 51, comprend deux joues 52, un fond 53, et deux roues 54. Les joues 52 sont terminées à leur partie basse par des lames 60 constituées d'une feuille de matériau flexible, qui se prolonge jusqu'en arrière de l'arête d'entrée 55 du fond 53. Le long de cette arête, est fixée tangentiellement une lamelle flexible transversale 56 de longueur égale à la largeur du fond 53. Par ailleurs, le point d'appui des roues 54 sur le sol est de préférence voisin de la verticale de l'axe de rotation du tambour 30, le diamètre de ces roues étant tel que les lamelles 33 qui touchent le sol au voisinage de ce point d'appui prennent naturellement une courbure semblable à celle qu'elles ont dans la goulotte 21, 29.

Une barre transversale 58 par exemple, permet de donner à cette embouchure interchangeable une rigidité suffisante. De plus, les joues 52 peuvent être prolongées vers l'avant, c'est-à-dire vers la gauche de la figure 6, par deux bras symétriques en "V" 59, démontables ou non, munis à leur base de lames flexibles 61 similaires aux lames 60.

L'invention est remarquable sur ce point par le fait que l'élévateur de récupération sur l'eau est capable de recevoir aisément une embouchure ouverte à la partie inférieure et comportant des éléments de raclage à lames souples.

Le fonctionnement en utilisation au scl de l'élévateur est le suivant. Après mise en place de l'embouchure interchangeable de la figure 6, l'élévateur du type noria est amené, par commande du vérin hydraulique 16, dans une position telle que ses roues 54 se trouvent légèrement au-dessus du sol. A ce moment, l'élévateur est libéré de sa liaison au vérin 16, comme il a été exposé précédemment, et vient donc reposer sur le sol dans sa partie basse par l'intermédiaire desdites roues 54. Le tambour 30 et donc le tapis 32 étant mis en mouvement dans le sens de la flèche 27, les lamelles 33 s'infléchissent et "raclent" le sol. En faisant avancer l'ensemble de l'élévateur vers la gauche de la figure 6 par un support roulant par exemple, l'ensemble va à la rencontre des polluants qui sont "avalés" et poussés par les lamelles 33 vers le fond 53 et la goulotte 21, 29 le long de laquelle ils remontent jusqu'au bec verseur 7. Les lamelles flexibles 56 empêchent ces produits de s'échapper par l'arrière et les lames 60 de s'échapper par les côtés. Ces produits, souvent des hydrocarbures visqueux, sont donc raclés sur le sol et récupérés de façon continue. La liberté d'oscillation verticale et l'appui sur les roues de l'élévateur au voisinage de la zone de raclage fait que les lamelles 33 suivent exactement les éventuelles dénivellations du sol, par exemple du sable humide à marée basse. L'utilisation en complément des bras tels que 59 avec leurs lames souples 61 permet de balayer une plus grande largeur de sol, le mouvement d'avancement de l'ensemble canalisant et concentrant les produits polluants vers l'espace situé entre les deux joues 52.

On voit qu'une telle disposition permet, par simple changement d'une embouchure amovible et en utilisant par ailleurs le même appareil que pour les pollutions flottantes, de récupérer les polluants échoués, ou en train de s'échouer, sur plages, ou encore des produits répandus au sol sur des surfaces sensiblement planes.

La figure 7a représente en coupe longitudinale et la figure 7b en vue de dessus, un support flottant 1 du type de celui de la figure 1 avec ses différents composants, et en particulier l'élévateur 4, du type noria, pouvant recevoir indifféremment soit l'embouchure pour récupération flottante, soit l'embouchure pour raclage du sol, telles qu'elles sont été décrites précédemment. De plus, ce support flottant 1 a été rendu capable de se déplacer sur le sol. Pour cela, il est muni de deux trains de roues, l'un à l'arrière 62, l'autre à l'avant 63. Dans l'exemple de la figure 7, le train de roues avant est limité à une roue unique et directionnelle. Dans le cas d'un support équipé d'un groupe de puissance hydraulique, les roues peuvent être, par exemple, munies de moteurs hydrauliques individuels 70 et 71. La manoeuvre de direction du train avant peut être également dans ce cas assurée par un vérin hydraulique 72. Les roues, grâce à des vérins hydrauliques 73 et 74, peuvent être éclipsées dans la coque afin d'en améliorer l'hydrodynamisme lorsqu'elle flotte. Ces mêmes vérins 72 et 73 permettent de sortir les trains de roues afin de se déplacer sur le sol.

L'invention est remarquable sur ce point par la mise en oeuvre des moyens de récupération décrits précédemment, à partir d'un support unique amphibie capable de se déplacer indifféremment sur l'eau et au sol.

Avec l'équipement suivant l'invention, pour passer de la récupération sur l'eau à la récupération sur plage, il suffit de faire déplacer le support flottant sur ses roues. On continue alors le travail de récupération des polluants dans la zone où la faible profondeur ne permet plus de flotter. L'embouchure à seuil-flotteur peut être utilisée tant que cette profondeur est encore suffisante pour permettre la flottaison des flotteurs 23. Ensuite, dans la zone où les vagues, ou la marée, ont déposé les polluants sur le sable, un simple échange d'embouchure permet de continuer normalement et sans interruption le travail de nettoyage et de récupération. Il suffit pour cela de mettre l'élévateur du type noria en position basse grâce au vérin hydrualique 16. Dans cette dernière configuration, l'équipement peut récupérer également les produits liquides ou visqueux répandus sur des sols relativement plans comme celui d'une route par exemple.

## Revendications

1. Appareil de récupération de matières flottantes comportant un compartiment (22) à seuil déversoir (20) destiné à recevoir la matière à récupérer et un système de vidage dudit compartiment, tandis que le seuil déversoir (20) forme ou comporte au moins un flotteur propre immergé au moins en partie dans le compartiment de récupération (22), caractérisé en ce que ledit seuil (20) est relié à au moins un flotteur (23) porté par le plan d'eau extérieur audit compartiment, de manière à être sensible à la fois aux variations de niveaux dans le compartiment et aux mouvements relatifs du plan d'eau extérieur.

2. Appareil selon la revendication 1, caractérisé en ce que la liaison entre le seuil (20) et le flotteur extérieur (23), est assurée par des moyens qui permettent un mouvement relatif entre ledit seuil et ledit flotteur extérieur (23).

3. Appareil selon l'une des revendications 1 et 2, caractérisé en ce que le compartiment de récupération (22) est délimité par le seuil (20) qui se présente sous la forme d'un flotteur transversal, un fond (18) et des joues latérales (17), ledit fond et le seuil étant reliés entre eux par une cloison déformable (19,64).

4. Appareil de récupération selon l'une des revendications 1 à 3, dont le système de vidage comporte un tapis continu souple (26) incliné, monté sans fin entre au moins deux tambours (30,31) dont au moins l'un est moteur et portant une pluralité de lamelles flexibles transversales (33) qui se déplacent de façon ajustée dans un tunnel formé de deux joues planes verticales (29) et d'un fond incliné (21), lequel est prolongé à sa partie basse par des joues (17) et un fond (18) délimitant avec le seuil (20) le compartiment de récupération (22), caractérisé en ce que ce dernier réserve entre le seuil (20) et les lamelles (33) un espace tel que les arêtes extérieures desdites lamelles ne puissent toucher ledit seuil (20).

5. Appareil de récupération selon la revendication 4, caractérisé en ce que les lamelles (33) font, au repos, avec le plan du tapis (26) un angle voisin de 90 degrés.

6. Appareil selon l'une des revendications 4 et 5, caractérisé en ce que sa partie inférieure est démontable le long d'une ligne de séparation (50) et remplaçable par un ensemble interchangeable qui est ouvert à sa partie inférieure pour laisser dépasser légèrement les lamelles flexibles (33), et qui est muni de roues (54) lui permettant de se déplacer sur le sol, tandis que des lamelles ou lames souples de raclage (56,60) sont prévues de manière à utiliser l'appareil pour la récupération de matières répandues ou échouées sur le sol.

7. Appareil selon l'une des revendications 1 à 6, porté par un support flottant (1) comportant un réservoir de stockage (3), caractérisé en ce que ce support flottant est muni d'un dispositif de maintien automatique d'un tirant d'eau sensiblement constant, comportant un moyen sensible au niveau d'eau extérieur, monté de manière à agir sur un dispositif de commande d'une pompe (12) aménagée pour évacuer vers l'extérieur le contenu dudit réservoir de stockage (3) en quantité nécessaire au maintien d'une position relative constante du niveau d'eau extérieur par rapport au support flottant (1).

8. Appareil selon la revendication 7, caractérisé en ce que le moyen sensible au niveau d'eau extérieur comporte au moins un flotteur (10) qui flotte sur ce plan d'eau extérieur.

9. Appareil de récupération de matières flottantes ou répandues au sol selon l'une des revendications 1 à 8, caractérisé en ce qu'il est monté sur un support à la fois flottant et roulant du type amphibie.

## Patentansprüche

1. Vorrichtung zur Rückgewinnung von schwimmenden Stoffen mit einer Kammer (22) mit Überlaufschwelle (20), die zur Aufnahme des rückzugewinnenden Stoffs bestimmt ist, und einem System zur Entleerung dieser Kammer, während die Überlaufschwelle (20) mindestens einen eigenen Schwimmer bildet oder aufweist, der in der Rückgewinnungskammer (22) mindestens teilweise eingetaucht ist, dadurch gekennzeichnet, dass die Schwelle (20) mit mindestens einem Schwimmer (23) verbunden ist, der von der Wasseroberfläche außerhalb dieser Kammer getragen ist, so dass sie gleichzeitig gegenüber den Wasserstandsänderungen in der Kammer und gegenüber den Relativbewegungen der Außenwasseroberfläche empfindlich ist.

2. Vorrichtung nach Anspruch 1, dadurch gekennzeichnet, dass die Verbindung zwischen der Schwelle (20) und dem äußeren Schwimmer (23) durch Mittel hergestellt wird, die eine Relativbewegung zwischen der Schwelle und dem äußeren Schwimmer (23) gestatten.

3. Vorrichtung nach einem der Ansprüche 1 und 2, dadurch gekennzeichnet, dass die Rückgewinnungskammer (22) durch die in der Form eines Querschwimmers ausgeführte Schwelle (20), einen Boden (18) und Querwangen (17) abgegrenzt ist, wobei der Boden und die Schwelle durch eine verformbare Wand (19, 64) miteinander verbunden sind.

4. Rückgewinnungsvorrichtung nach einem der Ansprüche 1 bis 3, deren Entleerungssystem ein geneigtes durchgehendes flexibles Förderband (26) aufweist, das endlos zwischen mindestens zwei Walzen (30, 31) montiert ist, von denen mindestens eine angetrieben wird, und das eine Vielzahl von flexiblen Querlamellen (33) trägt, die sich in eingepasster Weise in einem Tunnel bewegen, der von zwei vertikalen ebenen Wangen (29) und einem geneigten Boden (21) gebildet wird und unten durch Wangen (17) und einen Boden (18) verlängert ist, die mit der Schwelle (20) die Rückgewinnungskammer (22) abgrenzen, dadurch gekennzeichnet, dass diese zwischen der Schwelle (20) und den Lamellen (33) einen solchen Raum freilässt, dass die Außenkanten dieser Lamellen die Schwelle (20) nicht berühren können.

5. Rückgewinnungsvorrichtung nach Anspruch 4, dadurch gekennzeichnet, dass die Lamellen (33) im Ruhezustand mit der Ebene des Förderbands (26) einen Winkel von nahe 90° bilden.

6. Vorrichtung nach einem der Ansprüche 4 und 5, dadurch gekennzeichnet, dass ihr unterer Teil längs einer Trennlinie (50) abbaubar ist und durch eine Austauscheinheit ersetzbar ist, die unten offen ist, um die flexiblen Lamellen (33) etwas vorstehen zu lassen, und die mit Rädern (54) ausgerüstet ist, so dass sie sich auf dem Boden bewegen kann, während flexible Räumlamellen oder -blätter (56, 60) vorgesehen sind, so dass die Vorrichtung zur Rückgewinnung von auf dem Boden verteilten oder auf diesen abgesunkenen Stoffen eingesetzt werden kann.

7. Vorrichtung nach einem der Ansprüche 1 bis 6, die von einem schwimmenden Träger (1) getragen wird, der einen Speicherbehälter (3) besitzt, dadurch gekennzeichnet, dass dieser schwimmende Träger mit einer Vorrichtung zur automatischen Aufrechterhaltung eines im wesentlichen konstanten Tiefgangs versehen ist, die eine gegenüber dem Außenwasserstand empfindliche Einrichtung aufweist, die so montiert ist, dass sie auf eine Vorrichtung zur Steuerung einer Pumpe (12) einwirken kann, die ausgelegt ist, um den Inhalt des Speicherbehälters (3) in einer Menge nach außen abzuführen, die erforderlich ist, um eine relativ konstante Lage des Außenwasserstands bezüglich des schwimmenden Trägers (1) aufrechtzuerhalten.

8. Vorrichtung nach Anspruch 7, dadurch gekennzeichnet, daß die gegenüber dem Außenwasserstand empfindliche Einrichtung mindestens einen Schwimmer (10) umfasst, der auf dieser Außenwasseroberfläche schwimmt.

9. Vorrichtung zum Rückgewinnen von schwimmenden oder auf dem Boden verteilten Stoffen nach einem der Ansprüche 1 bis 8, dadurch gekennzeichnet, dass sie auf einem gleichzeitig schwimmenden und fahrenden Amphibienträger montiert ist.

## Claims

1. Apparatus for recovering floating matter comprising a compartment (22) with a weir (20) designed to receive the matter to be recovered and a system for draining said compartment, while the weir (20) forms or comprises at least one float of its own at least partly immersed in the recovery compartment (20), characterised in that said weir (20) is connected to at least one float (23) supported by the sheet of water outside said compartment so as to be sensitive both to the variations in levels in the compartment and to the relative movements of the sheet of water outside.

2. Apparatus according to claim 1, characterised in that the connection between the weir (20) and the outside float (23) is provided by means which permit a relative movement between said weir and said outside float (23).

3. Apparatus according to one of claims 1 and 2, characterised in that the recovery compartment (22) is delimited by the weir (20) which takes the form of a transverse float, a bottom (18) and side cheeks (17), said bottom and the weir being connected to one another by a deformable partition (19, 64).

4. Recovery apparatus according to one of claims 1 to 3, the drainage system of which comprises an inclined flexible continuous belt (26) mounted endlessly between at least two drums (30, 31) at least one which is a driving drum, and carrying a plurality of transverse flexible paddles (33) which move in fitted fashion in a tunnel formed by two vertical flat cheeks (29) and an inclined bottom (21), which is extended in its lower portion by cheeks (17) and a bottom (18) delimiting, with the weir (20), the recovery compartment (22), characterised in that the latter leaves a space between the weir (20) and the paddles (33) such that the outer edges of said paddles cannot touch said weir (20).

5. Recovery apparatus according to claim 4, characterised in that, when at rest, the paddles (33) form an angle close to 90 degrees with the plane of the belt (26).

6. Apparatus according to one of claims 4 and 5, characterised in that its lower portion can be removed along a separation line (50) and replaced by an interchangeable assembly which is open in its lower portion to allow the flexible paddles (33) to project slightly, and which is provided with wheels (54) allowing it to move over the ground, while flexible scraping paddles or blades (56, 60) are provided so as to allow the apparatus to be used for recovering matter spread or spilt on the ground.

7. Apparatus according to one of claims 1 to 6, carried by a floating support (1) comprising a storage reservoir (3), characterised in that this floating support is provided with a device for automatically maintaining a substantially constant draught, comprising a means sensitive to the level of water outside, mounted so as to act on a device controlling a pump (12) arranged to discharge the contents of said storage reservoir (3) to the outside in the quantity needed to maintain the outside water level in a constant relative position in relation to the floating support (1).

8. Apparatus according to claim 7, characterised in that the means sensitive to the outside water level comprises at least one float (10) which floats on this outside sheet of water.

9. Apparatus for recovering floating matter or matter spread on the ground according to one of claims 1 to 8, characterised in that it is mounted on a floating and rolling support of the amphibious type.
